# FASCICULE DE BREVET EUROPEEN

(11) **EP 0 065 434 B1**
(45) Date de publication et mention de la délivrance du brevet: **07.11.1984**
(21) Numéro de dépôt: 82400690.2
(22) Date de dépôt: 16.04.1982
(51) Int. Cl.: B61D 3/16, B61D 15/02, B61G 5/00

(54) **Ensemble ferroviaire pour la manutention et la pose de charges encombrantes**
Eisenbahneinheit zum Fördern und Verlagern von sperrigen Lasten
Railway unit for handling and placing cumbersome loads

(30) Priorité: 08.05.1981 FR 8109299
(43) Date de publication de la demande: 24.11.1982
(73) Titulaire: TRAVAUX DU SUD-OUEST Société Anonyme, 77500 Chelles (FR)
(72) Inventeur: Beaufremez, Bernard, F-93340 Le Raincy (FR)
(74) Mandataire: Boutin, Antoine

## Description

L'invention concerne un ensemble ferroviaire pour la manutention et la pose de charges encombrantes et plus particulièrement les wagons-grues pour la pose des aiguillages. Les wagons-grues actuellement connus sont constitués d'une plate-forme, généralement automotrice, portant deux grues montées sur tourelle disposées chacune sensiblement au niveau de chacun des essieux ou bogies de la plate-forme.

Ces wagons-grues ne peuvent être utilisés que pour des aiguillages ou charges d'une longueur maximale de l'ordre d'une vingtaine de mètres, alors qu'il est fréquent d'avoir à poser des aiguillages ou charges d'une longueur supérieure à quarante mètres.

Cette limitation dans la capacité d'utilisation des wagons-grues est essentiellement due à l'impossibilité d'augmenter dans les proportions voulues l'écartement entre les flèches des deux grues.

L'invention a pour but de remédier à cet inconvénient et de procurer un ensemble ferroviaire pour la manutention et la pose de charges encombrantes, dans lequel il est possible de faire varier l'écartement entre les flèches des grues en fonction de la longueur de la charge à manutentionner.

A cet effet, l'ensemble ferroviaire selon l'invention est caractérisé en ce qu'il est constitué par deux wagons dont chacun porte une grue et pouvant être attelés ensemble au moyen d'un attelage classique, et en ce que les plate-formes desdits wagons portent au moins un extenseur télescopique muni, à l'une de ses extrémités, d'un dispositif d'attelage capable de travailler aussi bien en traction qu'en poussée.

Selon d'autres caractéristiques importantes de la présente invention :
- chaque plate-forme porte un extenseur télescopique muni d'un dispositif d'attelage automatique,
- l'extenseur est constitué par une barre d'attelage coulissant dans un fourreau ou manchon fixé sur la plate-forme et portant une succession de trous de réglage destinés à recevoir une broche.

D'autres caractéristiques et avantages de l'invention ressortiront de la description qui va suivre d'un exemple non limitatif de réalisation d'un ensemble ferroviaire conforme à l'invention.

Pour mieux comprendre la description, on se référera au dessin annexé, dans lequel :
La figure 1 est une vue schématique d'un ensemble ferroviaire conforme à l'invention, les deux wagons étant attelés ;
La figure 2 est une vue schématique de l'ensemble de la figure 1, les grues étant omises, les deux wagons étant écartés l'un de l'autre au moyen de l'extenseur télescopique.
La figure 3 est une vue schématique d'un ensemble selon la figure 2, avec interposition entre les deux wagons porteurs de grues d'une plate-forme prolongatrice.

L'ensemble ferroviaire selon l'invention comporte deux wagons 1 et 2 constitués chacun d'une plate-forme 3, supportée par deux bogies 4. Chaque plate-forme porte en son milieu une grue 5, montée sur une tourelle, analogue aux grues des wagons-grues actuellement connus.

Les deux wagons peuvent être attelés entre eux au moyen des attelages classiques 6 disposés entre leurs tampons.

Comme on le voit sur la figure 1, sur chaque plate-forme 3 est fixé un extenseur 7, constitué par un fourreau ou manchon 8, à l'intérieur duquel une barre 9 est montée coulissante. L'extenseur 7 est disposé dans le sens longitudinal de la plate-forme 3, de telle sorte que, en position rétractée, l'extrémité de la barre 9 ne dépasse pas le bord de ladite plate-forme. A son extrémité libre, la barre 9 porte des moyens d'accrochage 10, destinés à coopérer avec des moyens d'accrochage correspondants, fixés sur la plate-forme du second wagon, ou, comme dans l'exemple représenté, à l'extrémité libre de la barre 9 de l'extenseur fixé sur ladite plate-forme.

De préférence, les moyens d'accrochage 10 sont constitués par un attelage automatique pouvant travailler aussi bien en traction qu'en poussée, de type connu en soi, afin de permettre un déplacement d'ensemble dans les deux sens le long des voies, sans risquer de diminuer l'écartement des flèches ou de dételer les barres 9.

Chaque barre 9 comporte, sur toute sa longueur, une succession de trous non représentés, destinés à recevoir une broche de blocage. On peut ainsi fixer la barre 9 dans la position correspondant à l'écartement désiré des flèches des grues.

De préférence, l'un des deux wagons est automoteur.

Comme on le voit sur la figure 2, lorsque l'on veut obtenir un écartement des flèches des grues supérieur à celui qu'elles présentent lorsque les deux wagons sont attelés l'un à l'autre, on dételle lesdits wagons, l'on solidarise les deux parties de l'attelage automatique fixées respectivement à l'extrémité libre de chacune des barres 9 et l'on éloigne les deux wagons l'un de l'autre de la distance désirée. On fixe l'écartement obtenu en introduisant une broche dans le trou approprié de chacune des barres.

Lorsque l'on a atteint l'extension maximale de chacune des barres, il est encore possible, comme on le voit sur la figure 3, d'augmenter encore l'écartement des flèches en interposant entre les deux wagons un wagon supplémentaire 11, dépourvu de grue, dont la plate-forme porte à ses extrémités des dispositifs d'accrochage 10 destinés à coopérer avec ceux qui sont fixés aux extrémités des barres 9.

Bien que cela ne soit pas représenté sur les dessins, la plate-forme du wagon 11 peut être elle-même équipée d'extenseurs 7, destinés à coopérer avec les extenseurs de wagons porteurs de grue.

On peut également, à l'aide des éléments ci- dessus, constituer des ensembles ferroviaires pour la manutention de charges de très grande longueur, en utilisant plus de deux wagons porteurs de grues avec ou sans wagons prolongeurs intercalés.

A titre indicatif, avec un ensemble constitué par trois wagons-grues et deux wagons prolongeurs intercalés, on peut manipuler des charges d'une longueur d'environ soixante mètres.

Selon une variante de réalisation non représentée, on peut utiliser comme extenseur un ou plusieurs vérins hydrauliques au lieu des barres décrites.

## Revendications

1. Ensemble ferroviaire pour la manutention et la pose de charges encombrantes caractérisé en ce qu'il est constitué par au moins deux wagons (1, 2) portant chacun une grue (5), lesdits wagons pouvant être attelés ensemble au moyen d'un attelage classique (6) disposé entre leurs tampons et en ce que les plate-formes (3) desdits wagons portent au moins un extenseur (7) télescopique muni à l'une de ses extrémités d'un dispositif d'attelage (10) capable de travailler aussi bien en traction qu'en poussée.

2. Ensemble selon la revendication 1, caractérisé en ce que chaque wagon (1, 2) porte un extenseur (7) dont l'extrémité libre est munie d'une partie d'attelage (10) automatique pour la solidarisation des deux extenseurs entre eux.

3. Ensemble selon la revendication 1 ou 2, caractérisé en ce qu'un extenseur (7) est constitué par une barre (9) coulissant dans un fourreau ou manchon (8) fixé dans le sens longitudinal près d'une extrémité de la plate-forme (3) d'un wagon (1, 2).

4. Ensemble selon la revendication 3, caractérisé en ce que chaque barre (9) porte une succession de trous de réglage destinés à recevoir une broche.

5. Ensemble selon la revendication 1 ou 2, caractérisé en ce qu'un extenseur (7) est constitué par un vérin hydraulique.

6. Ensemble selon l'une quelconque des revendications 1 à 5, caractérisé en ce que l'un des wagons (1, 2) est automoteur.

7. Ensemble selon l'une quelconque des revendications précédentes, caractérisé en ce qu'il comporte au moins un troisième wagon (11) intercalé entre les deux premiers (1, 2) et qui porte des moyens d'accrochage (10) coopérant avec les moyens d'accrochage (10) des extrémités des extenseurs (7) portés par les deux premiers wagons (1, 2).

8. Ensemble selon la revendication 7, caractérisé en ce que le wagon (11) intercalaire porte à chacune de ses extrémités un extenseur (7).

9. Ensemble selon l'une quelconque des revendications 1 à 7, caractérisé en ce qu'il est constitué par une pluralité de wagons porteurs (1, 2) de grues et de wagons prolongeurs (11) intercalés.

## Claims

1. A railway unit for handling and placing cumbersome loads, characterized in that it is made of at least two wagons (1, 2) carrying each a crane (5), whereby said wagons can be coupled to each other by means of a standard coupler (6) disposed between their buffers, and in that the platforms (3) of said wagons carry at least a telescopic stretcher provided at one of its ends with a coupling device (10) adapted for working in traction as well as in thrust.

2. A unit according to claim 1, wherein each wagon (1, 2) carries a stretcher (7) the free end of which is provided with an automatic coupler portion (10) for rigidly connecting the two stretchers to each other.

3. A unit according to claim 1 or 2, wherein a stretcher (7) is formed of a bar (9) sliding in a sleeve or sheath (8) fixed in the longitudinal direction close to one end of the platform (3) of a wagon (1, 2).

4. A unit according to claim 3, wherein each bar (9) is formed with a succession of adjustment holes for receiving a spindle.

5. A unit according to claim 1 or 2, wherein a stretcher (7) is comprised of a hydraulic jack.

6. A unit according to any one of claims 1 through 5, wherein one of wagons (1, 2) is automotive.

7. A unit according to any one of the preceding claims, characterized in that it comprises at least a third wagon (11) interposed between the two first wagons (1, 2) and which carries hooking means (10) cooperating with the hooking means (10) of the ends of the stretchers (7) carried by the first two wagons (1, 2).

8. A unit according to claim 7, wherein the intermediate wagon (11) carries a stretcher (7) at each of its ends.

9. A unit according to any one of claims 1 through 7, characterized in that it is made of a plurality of crane supporting wagons (1, 2) and of interposed extension wagons (11).

## Patentansprüche

1. Eisenbahngarnitur für die Handhabung und die Verladung von sperrigen Gütern, dadurch gekennzeichnet, daß sie aus mindestens zwei Wagen (1, 2), deren jeder einen Kran (5) trägt, besteht, wobei die Wagen mittels einer üblichen Kupplung (6), die zwischen ihren Puffern angeordnet ist, zusammenhängbar sind, und daß die Plattformen (3) dieser Wagen mindestens eine teleskopartige Verlängerung (7) tragen, die an einem ihrer Enden mit einer Kupplungseinrichtung (10) versehen ist, die sowohl auf Zug als auch auf Schub arbeitsfähig ist.

2. Eisenbahngarnitur nach Anspruch 1, dadurch gekennzeichnet, daß jeder Wagen (1, 2) eine Verlängerung (7) aufweist, die an ihrem freien Ende mit einem Teil einer automatischen Kupplung (10) versehen ist, um die beiden Verlängerungen miteinander zu vereinigen.

3. Eisenbahngarnitur nach Anspruch 1 oder 2, dadurch gekennzeichnet, daß eine Verlängerung (7) aus einem Balken (9) besteht, der in einer ihn umschließenden Führung (8) oder Hülle gleitbar ist, die in Längsrichtung nahe dem einen Ende der Plattform (3) eines Wagens (1, 2) angeordnet ist.

4. Eisenbahngarnitur nach Anspruch 3, dadurch gekennzeichnet, daß jeder Balken (9) eine Reihe von Verstellöchern zur Aufnahme eines Steckzapfens aufweist.

5. Eisenbahngarnitur nach Anspruch 1 oder 2, dadurch gekennzeichnet, daß die Verlängerung (7) aus einer hydraulischen Verstelleinrichtung besteht.

6. Eisenbahngarnitur nach einem der Ansprüche 1 bis 5, dadurch gekennzeichnet, daß einer der Wagen (1, 2) selbst angetrieben ist.

7. Eisenbahngarnitur nach einem der vorhergehenden Ansprüche, dadurch gekennzeichnnet, daß sie mindestens einen dritten Wagen (11), der zwischen die ersten beiden (1, 2) geschaltet ist und Mittel zum Anhängen (10) aufweist, die mit den Anhängeeinrichtungen (10) an den Enden der Verlängerungen (7), die von den ersten beiden Wagen (1, 2) getragen sind, zusammenwirken.

8. Eisenbahngarnitur nach Anspruch 7, dadurch gekennzeichnet, daß der zwischengeschaltete Wagen (11) an jedem seiner Enden eine Verlängerung (7) aufweist.

9. Eisenbahngarnitur nach einem der Ansprüche 1 bis 7, dadurch gekennzeichnet, daß sie aus einer Mehrzahl von Krane tragenden Wagen (1, 2) und zwischengeschalteten Verlängerungswagen (11) besteht.
